# EUROPÄISCHE PATENTSCHRIFT

(11) **EP 1 263 010 B1**
(45) Veröffentlichungstag und Bekanntmachung des Hinweises auf die Patenterteilung: **18.08.2004**
(21) Anmeldenummer: 01112625.7
(22) Anmeldetag: 23.05.2001
(51) Int. Cl.: H01H 27/06

(54) **Seilzug-Schlüsselschalter**
Key switch with cable control
Interrupteur à clef avec commande à câble

(43) Veröffentlichungstag der Anmeldung: 04.12.2002
(73) Patentinhaber: Geba Elektromechanische und elektronische Schaltgeräte-Fabrik GmbH, 53567 Buchholz-Mendt (DE)
(72) Erfinder: Saffian, Kurt, 53840 Troisdorf (DE)
(74) Vertreter: Manitz, Finsterwald & Partner GbR

(56) Entgegenhaltungen:
- DE-A- 4 407 678
- US-A- 3 766 341

## Beschreibung

Die Erfindung betrifft einen Seilzug-Schlüsselschalter nach dem Oberbegriff des Patentanspruchs 1.

Derartige Schlüsselschalter arbeiten normalerweise so, daß nach Einstekken des Schlüssels und Verdrehen des Schließzylinders in der einen oder anderen Richtung ein elektrischer Schalter betätigt wird, der über einen elektrischen Antriebskreis einen Motor einschaltet, welcher beispielsweise mit einem zu öffnenden bzw. zu schließenden beweglichen Tor so gekuppelt ist, daß er beim Antrieb in der einen Drehrichtung das Tor öffnet und beim Antrieb in der anderen Drehrichtung das Tor schließt. Derartige Schlüsselschalter, wie sie beispielsweise aus der DE-AS 22 08 019 bekannt sind, dienen hauptsächlich zum Öffnen und Schließen von Garagentoren mittels eines in ein Profil-Halbzylinderschloß eingesteckten Sicherheitsschlüssels, wobei der Schlüssel nur in einer einzigen, vorzugsweise mittleren Position einsteckbar bzw. abziehbar ist, in sämtlichen übrigen Drehpositionen dagegen nicht aus dem Schloß abgezogen werden kann.

Diese Eigenschaft von Schlüsselschaltern wird bei einem bekannten Zylinderschloß (DE 44 07 678 A1) dazu ausgenutzt, eine Demontage des Schlüsselschalters nur dann zu gestatten, wenn der Sicherheitsschlüssel in das Zylinderschloß eingesteckt und der Schaltbart des Schlosses aus der Einsteck- bzw. Abzugsposition des Schlüssels herausgedreht worden ist.

Um für den Fall eines Versagens der elektrischen Steuerung das Tor von Hand öffnen zu können, ist es bereits bekannt geworden, mittels des Schlüssels eine Entriegelung vorzunehmen, welche eine Handöffnung des Tores erlaubt. Eine Möglichkeit der mechanischen Notentriegelung von elektrisch betätigten Tür- oder Torantrieben besteht darin, daß der Entriegelungsmechanismus über einen Bowdenzug mit dem Gehäuse des Schlüsselschalters verbunden und durch einen drehbaren Gewindezapfen, der in dem Gehäuse des Schlüsselschalters angeordnet ist, über den Bowdenzug auslösbar ist. Der verdrehbare Gewindezapfen ist von der Frontseite des Gehäuses her durch eine Öffnung in der Frontplatte hindurch zugänglich. Damit der mechanische Notauslöse-Mechanismus nicht von Unbefugten betätigt werden kann, ist zwischen das Betätigungsloch in der Frontplatte und die Werkzeugeinstecköffnung des Gewindezapfens in der Schlüssel-Einsteck- bzw. -Abzugsposition des Schließzylinders eine Lasche eingeschoben, die ein Einstecken eines Werkzeuges in die entsprechende Betätigungsöffnung des Gewindezapfens unterbindet. Erst wenn der Schließzylinder mittels des eingesteckten Schlüssels aus der Einsteck- bzw. -Abzugsposition in der ein oder anderen Richtung ein Stück verdreht ist, wird die Lasche von der Werkzeugeinführöffnung in der Frontplatte verschoben, so daß das Notbetätigungswerkzeug durch die Öffnung in der Frontplatte in die Betätigungsöffnung des Gewindezapfens eingeführt werden kann.

Nachteilig an der bekannten Konstruktion ist, daß am Schließzylinder eine besondere Sperrlasche montiert werden muß und daß die von der Frontplatte her zugängliche Sperrlasche leicht mittels eines Bohrers durchbohrt werden kann, wodurch dann ohne Einstecken des Schlüssels die Notentriegelung zugänglich wird.

Das Ziel der vorliegenden Erfindung besteht darin, einen Seilzug-Schlüsselschalter der eingangs genannten Gattung zu schaffen, bei dem ohne bauliche Veränderungen am Zylinderschloß eine sichere Verhinderung der mechanischen Notbetätigung bei abgezogenem Schlüssel gewährleistet ist. Insbesondere soll der erfindungsgemäße Seilzug-Schlüsselschalter für die Verwendung handelsüblicher Profil-Halbzylinderschlösser geeignet sein.

Zur Lösung dieser Aufgabe sind die Merkmale des kennzeichnenden Teils des Patentanspruchs 1 vorgesehen.

Der Erfindungsgedanke ist also darin zu sehen, daß ein Element eines üblichen Zylinderschlosses, insbesondere Profil-Halbzylinderschlosses, nämlich dessen Bart dazu verwendet wird, in der Schlüssel-Abzugs- bzw. -Einsteckposition des Schließzylinders mit dem Haltezapfen in eine derartige Wechselwirkung tritt, daß er - obwohl von außen zugänglich - nicht aus seiner Normallage herausbewegt werden kann. Mit anderen Worten wird die Winkelposition des Bartes in der Schlüssel-Abzugs- bzw.-Einsteckposition des Schließzylinders dazu genutzt, die in der Normallage befindliche mechanische Not-Betätigungsvorrichtung zu blockieren. Eine Deblockierung erfolgt einfach durch Verdrehen des Schließzylinders bei eingestecktem Schlüssel aus der Schlüssel-Abzugs- bzw.-Einsteckposition in der einen oder anderen Richtung.

Da über den Haltezapfen erhebliche mechanische Betätigungskräfte ausgeübt werden müssen, die von der Frontplatte und dem Gehäuse abzufangen sind, ist die Ausführungsform nach Anspruch 2 zweckmäßig.

Durch die Ausführungsform nach Anspruch 3 wird eine axiale Bewegung des Haltezapfens bei in der Schlüssel-Abzugs- bzw. -Einsteckposition des Schließzylinders wirksam verhindert. Der Anschlag wird hierbei zweckmäßig durch eine Vertiefung im Umfang des Haltezapfens gebildet.

Besonders bevorzugt ist die Ausbildung des Haltezapfens als Gewindezapfen nach Anspruch 4. Durch Herausschrauben des Gewindezapfens aus seiner Bohrung in der Frontplatte bzw. dem Verstärkungsansatz können erhebliche mechanische Zugkräfte auf die Not-Betätigungsvorrichtung ausgeübt werden.

Die Zusammenwirkung zwischen dem Bart des Zylinderschlosses und dem Gewindezapfen erfolgt zweckmäßig mittels Vorsehens einer Vertiefung am Umfang des Gewindezapfens gemäß Anspruch 5.

Bei dieser Ausführungsform ist es zweckmäßig, wenn der Bart in eine nur einseitige Vertiefung des Gewindezapfens nach Anspruch 6 eingreift, weil hierdurch bereits eine Drehbewegung des Gewindezapfens in der Abzugs- bzw. -Einsteckposition des Schließzylinders wirksam unterbunden wird.

Gemäß Anspruch 7 kann der erfindungsgemäß vorgesehene Haltezapfen auch dazu genutzt werden, eine Demontage des Schlüsselschalters durch Abnehmen der Frontplatte ohne Schlüsselbetätigung zu ermöglichen. Indem nämlich der Haltezapfen mit der gehäusefesten Anschlagfläche zusammenarbeitet, verhindern der Anschlag und die Gegenfläche am Gehäuse ein Herausnehmen der Frontplatte nach Lösen der Befestigungsschraube. Erst wenn der Schlüssel eingesteckt, der Bart durch Verdrehen des Schlüssels aus der Abzugs- bzw. -Einsteckposition freigegeben ist und der Haltezapfen so weit aus der Frontplatte herausgedreht ist, daß er von der Anschlagfläche am Gehäuse freikommt, ist eine solche Verschwenkung der Frontplatte relativ zum Gehäuse möglich, daß der Anschlag von der Gegenfläche freikommt.

Auf einfachste Weise wird somit die gewünschte Blockierung der mechanischen Not-Betätigungsvorrichtung und gleichzeitig eine Verhinderung der Abnahme der Frontplatte vom Gehäuse ohne eingesteckten Schlüssel erreicht.

Vorteilhafte Weiterbildungen dieser Ausführungsform entnimmt man den Ansprüchen 8 bis 12.

Vorteilhafte praktische Weiterbildungen der Erfindung sind in den Ansprüchen 13 bis 23 definiert.

Die Erfindung wird im folgenden beispielsweise anhand der Zeichnung beschrieben; in dieser zeigt:
- Figur 1: eine Vorderansicht eines erfindungsgemäßen Seilzug-Schlüsselschalters bei abgenommener Verkleidungs- und Dichtplatte,
- Figur 2: eine Vorderansicht des Gehäuses eines erfindungsgemäßen Seilzug-Schlüsselschalters bei abgenommener Frontplatte und herausgenommener Schalteranordnung,
- Figur 3: eine entsprechende Vorderansicht wie Figur 2 bei eingesetzter Schalteranordnung und strichpunktiert angedeutetem Halbyzlinderschloß,
- Figur 4: eine Rückansicht der Frontplatte mit daran vorgesehener Schalteranordnung,
- Figur 5: eine teilweise geschnittene Seitenansicht eines erfindungsgemäßen Schlüsselschalters mit teilweise eingestecktem Schlüssel in der Schlüssel-Abzugs- bzw. -Einsteckposition des Schließzylinders und bei in der Normallage befindlichem Gewindezapfen,
- Figur 6: eine zu Figur 5 analoge Ansicht bei in die Schalter-Betätigungsposition geschwenktem Bart des Profil-Halbzylinderschlosses, wobei sich der Gewindezapfen noch in seiner Normallage befindet und
- Figur 7: eine zu Figur 6 analoge Ansicht, wobei jedoch der Gewindezapfen aus der Frontplatte in die Notentriegelungsposition herausgedreht ist.

Nach der Zeichnung weist ein erfindungsgemäßer Seilzug-Schlüsselschalter eine quadratische Frontplatte 11 auf, die in ein quaderförmiges Gehäuse 12 eingesetzt ist, von dessen Unterwand 44 sich nach Fig. 5 im Abstand vom Vorderrand 46 ein laschenförmiger Befestigungsvorsprung 30 nach oben erstreckt, in dem sich eine Gewindebohrung 31 befindet, die mit einer Befestigungsbohrung 32 in der Frontplatte 11 axial ausgerichtet ist. Wie man Figur 5 entnehmen kann, ist die Frontplatte 11 in fertig montiertem Zustand durch eine Dichtplatte 35 sowie eine anschließende Verkleidungsplatte 36 abgedeckt, welche mit den Öffnungen in der Frontplatte 11 korrespondierende Öffnungen aufweisen. Die Verkleidungsplatte 36, die Dichtplatte 35 und die Frontplatte 11 sind dadurch am Gehäuse 12 befestigt, daß durch die mit der Befestigungsbohrung 32 korrespondierenden Bohrungen 33 der Dichtplatte 35 und 34 der Verkleidungsplatte 36 ein Bolzen 45 durch die Befestigungsbohrung 36 hindurch in die Gewindebohrung 31 eingeschraubt ist.

Von der Hinterseite der Frontplatte 11 springt eine Befestigungslasche 37 in das Innere des Gehäuses 12 vor, an der mittels eines Bolzens 38 ein Profil-Halbzylinderschloß 13 befestigt ist. Die Vorderseite des Schlosses durchgreift eine zu ihm komplementäre Öffnung 14 in der Frontplatte 11 (Figur 1).

In den Schließzylinder 19 des Profil-Halbzylinderschlosses 12 ist ein Sicherheitsschlüssel 15 (Figur 5) in üblicher Weise einsteckbar, und zwar lediglich in der in Figur 1 und 5 dargestellten Schlüssel-Abzugs- bzw. - Einsteckposition. In dieser befindet sich der Bart 16 (Figur 5) des Schlosses in einer senkrecht nach oben weisenden Position.

Aus dieser Position kann der Schließzylinder 19 und damit der Bart 16 in beiden Richtungen verdreht werden, um nach Fig. 3, 4 mit Schaltern 17, 17' in Eingriff zu kommen, die an einem Kunststoffeinsatz 42 vorgesehen sind, der sich zwischen der Frontplatte 11 und der Rückwand 39 des Gehäuses 12 befindet.

Erfindungsgemäß sind oberhalb der Öffnung 14 für das Profil-Halbzylinderschloß 13 eine Bohrung 21 in der Frontplatte 11 und entsprechende Bohrungen in den daraufliegenden Dicht- bzw. Verkleidungsplatten 35, 36 vorgesehen. Unmittelbar hinter dieser Bohrung 21 ist an die Frontplatte 11 ein Verstärkungsansatz 43 angeformt (Figuren 4, 5), welcher eine mit der Bohrung 21 ausgerichteten Kanal 21' aufweist. Die Bohrung 21 und der Kanal 21' sind mit einem durchgehenden Innengewinde versehen, in welchem ein Gewindezapfen 22 angeordnet ist, der mit einem Betätigungskopf 22' (Figur 5) von der Frontplatte 11 bzw. der Verkleidungsplatte 36 nach vorn vorsteht und eine Inbusbohrung 40 aufweist (Figur 1), in die ein Inbusschlüssel 41 (Figur 3) einsteckbar ist. Der Betätigungskopf 22' ist außerdem mit einem Querschlitz 49 versehen, in den ein Werkzeug oder eine Münze zwecks Betätigung eingesteckt werden kann.

Weiter weist der Kopf eine Markierung 50 in Form eines roten Punktes auf, die mit einer Gegenmarkierung 51 an der Verkleidungsplatte 36 zusammenwirkt. Die Normallage ist erst erreicht, wenn nach dem Einschrauben die Markierung 50 mit der Gegenmarkierung 51 ausgerichtet ist.

Der Gewindezapfen 22 steht nach hinten aus dem Verstärkungsansatz 43 vor und reicht im voll eingeschraubten Zustand (Figur 5) bis annähernd zur Rückwand 39 des Gehäuses 12.

Erfindungsgemäß weist der Gewindezapfen 22 in einem in der in Figur 5 gezeigten Normallage aus dem Verstärkungsansatz 43 vorstehenden Bereich einseitig eine Vertiefung 24 auf, die radial von außen bis etwa zur Mittelachse des Gewindezapfens 22 reicht.

Der Gewindezapfen 22 ist zumindest in dem Bereich von der Vertiefung 24 bis zum nahe der Rückwand 39 gelegenen Ende hohl (47) ausgebildet, um Platz für eine Anschlagverdickung 20 zu schaffen, die am Ende der durch eine Bohrung in der Rückwand 39 des Gehäuses 12 geführten Seele 18' eines Bowdenzuges 18 befestigt ist. Das hintere Ende des Gewindezapfens 22 verengt sich jedoch gegenüber dem Hohlraum 47 wieder zu einer schmalen Öffnung 48, die lediglich für den Durchlaß der Seele 18' des Bowdenzuges 18 ausreicht. Durch die Vertiefung 24 kann die Seele 18' mit der Anschlagverdickung 20 bequem in den Hohlraum 47 eingebracht werden. Der Bowdenzug 18 stellt eine Notbetätigungsvorrichtung für einen nicht dargestellten Tor-Entriegelungsmechnismus dar.

Die Dimensionierung des Gewindezapfens 22 sowie seine Anordnung relativ zum Profil-Halbzylinderschloß 13 sind so, daß in der in Figur 5 dargestellten Neutralposition des Schlosses der Bart 16 weitgehend formschlüssig in die Vertiefung 24 eintritt, wobei insbesondere die obere Endfläche 25 des Bartes 16 so nahe am flachen Boden der Vertiefung 24 liegt, daß eine Verdrehung des Gewindezapfens 22 nicht möglich ist.

Zwischen dem Betätigungskopf 22' und dem Haltezapfen 22 weist letzterer eine Einschnürung 52 auf, welche als Soll-Bruchstelle wirkt, derart, daß bei dem Versuch, den Haltezapfen 22 mit Gewalt aus seiner Normallage herauszudrehen, der Betätigungskopf 22' abbricht.

Der Bowdenzug 18 ist in nicht dargestellter Weise mit einer Not-Entriegelung für das mittels des Schlüsselschalters betätigte Tor verbunden. Eine derartige Notentriegelung arbeitet grundsätzlich in folgender Weise.

Normalerweise ist zwischen dem Antriebsmotor und dem Getriebe für die Torbetätigung eine federbeaufschlagte Kupplung vorgesehen, die mittels des Bowdenzuges 18 bei Herausschrauben des Gewindezapfens 22 ausgerückt werden kann. Dadurch entfällt der bei versuchter Handöffnung vom Motor aufgebrachte Widerstand, und das Tor kann nunmehr von Hand geöffnet und geschlossen werden.

Es wäre auch denkbar, die am hinteren Ende der Vertiefung 24 vorhandene Anschlagfläche 23 am Haltezapfen 22 (Fig. 5) für eine Sperrung gegen Herausbewegen auszunutzen, und zwar insbesondere dann, wenn statt der dargestellten Gewindeausführung ein in anderer Weise aus der Frontplatte 11 herausbewegbarer Haltezapfen 22 verwendet werden würde.

Die Funktion des bisher beschriebenen Schlüsselschalters ist wie folgt:

In der in Figur 5 dargestellten Neutralposition ist der Gewindezapfen 22 gegen Herausschrauben aus der Frontplatte 11 dadurch gesichert, daß der Bart 16 weitgehend formschlüssig in die Vertiefung 24 eingreift.

Soll jetzt eine Notentriegelung des von dem Schlüsselschalter betätigten Tores erfolgen, wird der Schlüssel 15 in den Schließzylinder 19 eingesteckt und dieser in der einen oder anderen Richtung so weit verdreht, bis der Bart 16 aus der Vertiefung 24 im Gewindezapfen 22 freikommt. Nunmehr kann der Gewindezapfen 22 mittels eines in die Inbusöffnung 40 eingesteckten Werkzeuges 41 aus der Frontplatte herausgeschraubt werden, wodurch die Seele 18' des Bowdenzuges 18 mitgenommen wird, um den Notentriegelungsmechnismus zu betätigen. Das vom erfindungsgemäßen Schlüsselschalter betätigte Tor kann nunmehr von Hand geöffnet werden.

Ein erneutes Abziehen des Schlüssels 15 ist erst dann möglich, wenn der Gewindezapfen 22 mittels des Werkzeuges 41 wieder in die aus Figur 5 ersichtliche Position eingeschraubt und die Markierung 50 mit der Gegenmarkierung 51 in Ausrichtung gebracht worden ist.

In Weiterbildung der Erfindung ist oberhalb des Endbereiches des Gewindezapfens 22 am Gehäuse ein Vorsprung 29 vorgesehen, der unten eine Anschlagfläche 26 aufweist, die in geringem Abstand dem gehäuseseitigen Endbereich des Gewindezapfens 22 gegenüberliegt. An der Unterseite der Befestigungslasche 37 befindet sich ein nach unten vorstehender Anschlag 27, der eine Anschlagfläche 28 an der Hinterseite des Befestigungsvorsprunges 30 hintergreift. Die Anordnung der Anschlagfläche 26 sowie des Anschlages 27 und der Gegenfläche 28 sind derart, daß nach Herausschrauben des Bolzens 45 aus der Gewindebohrung 31 des Befestigungsvorsprunges 30 eine Herausnahme der Frontplatte 11 nach vorn nicht möglich ist, weil die Frontplatte 11 aus der Position nach Figur 5 nur so weit gekippt werden kann, daß der Endbereich des Gewindezapfens 22 an die Anschlagfläche 26 stößt, was noch nicht dazu ausreicht, den Anschlag 27 von der Gegenfläche 28 zu lösen. Erst wenn jetzt nach Einstecken des Schlüssels und Herausschwenken des Bartes 16 aus der Vertiefung 24 der Gewindezapfen 22 mittels des Werkzeuges 41 so weit aus der Frontplatte 11 herausgedreht wird, daß der Endbereich des Gewindezapfens 22 vollständig von der Gegenfläche 26 des Vorsprunges 29 freikommt (Figur 7), kann die Frontplatte um eine im unteren Bereich des Gehäuses liegende Querachse so weit verschwenkt werden, daß sich der Endbereich des Gewindezapfens 22 in Richtung des Pfeiles f in Figur 7 bewegen kann, wodurch nach dem Heraustreten des oberen Randes der Frontplatte 11 aus der Vorderöffnung des Gehäuses 12 der Anschlag 27 von der Gegenfläche 28 freikommt und nunmehr die Frontplatte 11 mit den an ihr angeordneten Teilen aus dem Gehäuse 22 entfernt werden kann.

Statt oder zusätzlich zu dem Vorsprung 29 könnte auch um die Durchführungsbohrung für die Seele 18' herum in der Rückwand 39 innen eine Vertiefung für den Gewindezapfen 22 vorgesehen sein, deren Oberwand der Anschlagfläche 26 entsprechen würde.

Die erfindungsgemäße Not-Betätigungsvorrichtung erhält auf diese Weise eine zusätzliche Funktion als Bauelement zur Verhinderung einer Demontage des Schlüsselschalters ohne vorher eingesteckten Schlüssel.

### Bezugszeichenliste

- 11: Frontplatte
- 12: Gehäuse
- 13: Profil-Halbzylinderschloß
- 14: Öffnung
- 15: Schlüssel
- 16: Bart
- 17: Schalter
- 17': Schalter
- 18: Not-Betätigungsvorrichtung (Bowdenzug)
- 18': Seele
- 19: Schließzylinder
- 20: Anschlagverdickung
- 21: Bohrung
- 21': Kanal
- 22: Haltezapfen (Gewindezapfen)
- 22': Betätigungskopf
- 23: Anschlag
- 24: Vertiefung
- 25: Endfläche
- 26: Anschlagfläche
- 27: Anschlag
- 28: Gegenfläche
- 29: Vorsprung
- 30: Befestigungsvorsprung
- 31: Gewindebohrung
- 32: Befestigungsbohrung
- 33: Bohrung
- 34: Bohrung
- 35: Dichtplatte
- 36: Verkleidungsplatte
- 37: Befestigungslasche
- 38: Bolzen
- 39: Rückwand
- 40: Inbusöffnung
- 41: Inbusschlüssel
- 42: Kunststoffeinsatz
- 43: Verstärkungsansatz
- 44: Unterwand
- 45: Bolzen
- 46: Vorderwand
- 47: Hohlraum
- 48: Öffnung
- 49: Schlitz
- 50: Markierung
- 51: Gegenmarkierung
- 52: Soll-Bruchstelle (Einschnürung)
- f: Pfeil

## Patentansprüche

1. Seilzug-Schlüsselschalter für elektrische Antriebe von beweglichen Vorrichtungen, insbesondere für elektrische Tür- oder Tor-Antriebe, mit einem Entriegelungsmechanismus, der bei Ausfall des elektrischen Antriebes zwecks Handbetätigung der Vorrichtung betätigbar ist, mit einem in einer Öffnung (14) einer abnehmbaren Frontplatte (11) eines kastenförmigen Gehäuses (12) befestigten Zylinderschloß, insbesondere Profil-Halbzylinderschloß (13), mit einem Schließzylinder (19), in den von außen ein Schlüssel (15) einsteckbar ist, welcher im Innern des Gehäuses (12) einen mittels des Schlüssels (15) verschwenkbaren Schaltbart (16) aufweist, der beim Verdrehen des in den Schließzylinder (19) eingesteckten Schlüssels (15) aus seiner Abzugs- bzw. Einsteckposition in der einen oder anderen Richtung wenigstens einen elektrischen Schalter (17, 17') beaufschlagt, wobei im Gehäuse (12) eine längliche mechanische Not-Betätigungsvorrichtung (18), wie ein Bowdenzug, mündet, die mit dem Entriegelungsmechnismus verbunden ist und zur Betätigungdesselben von einer Seite des Gehäuses (12) vorzugsweise der Frontseite (19) her mechanisch, vorzugsweise mittels eines Werkzeuges (41), bewegbar ist, sofern der Schließzylinder (19) sich in einer vorbestimmten Drehposition außerhalb der Schlüssel-Abzugs- bzw. -Einsteckposition befindet,
**dadurch gekennzeichnet,**
**daß** die Not-Betätigungsvorrichtung (18) einen in einer Bohrung (21) der Frontplatte (11) vorzugsweise senkrecht zu dieser beweglich angeordneten Haltezapfen (22) aufweist, der eine Normallage hat, in der die Not-Betätigungsvorrichtung (18) unwirksam ist und der Schließzylinder (19) ungehindert vom Haltezapfen (22) in seine Schlüssel-Abzugs- bzw. -Einsteckposition bringbar ist, sowie zur Bewegung der Not-Betätigungsvorrichtung in die Entriegelungsstellung dann und nur dann aus der Normallage herausbewegbar ist, wenn der Schließzylinder (19) sich außerhalb der Schlüssel-Abzugs- bzw, Einsteckposition befindet.

2. Schlüsselschalter nach Anspruch 1,
**dadurch gekennzeichnet,**
**daß** an der hinteren Fläche der Frontplatte (11) im Bereich der Bohrung (21) ein Verstärkungsansatz (43) mit einem die Bohrung (21) fortsetzenden Kanal (21') vorgesehen ist.

3. Schlüsselschalter nach Anspruch 2,
**dadurch gekennzeichnet,**
**daß** der Haltezapfen (22) einen Anschlag (23) aufweist, der bei in der Normallage befindlichem Haltezapfen (22) und in der Schlüssel-Abzugs- bzw. -Einsteckposition befindlichem Schließzylinder (19) axial hinter dem Bart (16) liegt, derart, daß eine Herausbewegung des Haltezapfens (22) aus der Normallage unterbunden ist, und daß der Anschlag (23) nach Verdrehen des Schließzylinders (19) aus der Schlüssel-Abzugs- bzw. -Einsteckposition vom Bart (16) freikommt, derart, daß der Haltezapfen (22) nunmehr in die Entriegelungsstellung verschoben werden kann.

4. Schlüsselschalter nach einem der vorhergehenden Ansprüche,
**dadurch gekennzeichnet,**
**daß** die Bohrung in der Frontplatte (11) und/oder der anschließende Kanal in dem Verstärkungsansatz (43) eine Gewindebohrung (21) bzw. einen Gewindekanal (21') und der Haltezapfen ein in diese Gewindebohrung (21) eingeschraubter Gewindezapfen (22) ist.

5. Schlüsselschalter nach Anspruch 4,
**dadurch gekennzeichnet,**
**daß** sich am Umfang des Gewindezapfens (22) eine Vertiefung (24) befindet, die komplementär zum radial äußeren Endbereich des Bartes (16) ausgebildet ist, derart, daß der Bart (16) bei in der Normallage befindlichem Gewindezapfen (22) und in der Schlüssel-Abzugs- bzw. -Einsteckposition des Schließzylinders (19) zumindest im wesentlichen formschlüssig in die Vertiefung (24) eingreift, derart, daß dann eine axiale Verschiebung des Gewindezapfens (22) zwecks Notbetätigung nicht möglich ist.

6. Schlüsselschalter nach Anspruch 5,
**dadurch gekennzeichnet,**
**daß** die Vertiefung (24) nur einseitig vorgesehen ist und die radiale Endfläche (25) der Schaltzunge (16) in der Normallage des Gewindezapfens (22) und der Schlüssel-Abzugs- bzw. -Einsteckposition des Schließzylinders (19) mit dem Boden der Vertiefung (24) derart zusammenarbeitet, daß eine Verdrehung des Gewindezapfens (22) zur Überführung des Gewindezapfens (22) von der Normallage in die Entriegelungsstellung verunmöglicht ist.

7. Schlüsselschalter nach einem der vorhergehenden Ansprüche,
**dadurch gekennzeichnet,**
**daß** der von der Frontplatte (11) abgewandte Endbereich des Haltezapfens (22) in der Normallage vorzugsweise oben einer Anschlagfläche (26) am Gehäuse (12) gegenüberliegt und auf der bezüglich des Schließzylinders (19) vom Haltezapfen (22) abgewandten Seite der Frontplatte (11) ein Anschlag (27) vorgesehen ist, der derart hinter eine Gegenfläche (28) des Gehäuses (12) greift, daß bei vom Gehäuse (12) gelöster Frontplatte (11) die Frontplatte (11) auch dann nicht aus dem Gehäuse (12) herausgenommen werden kann, wenn der Schließzylinder (19) aus der Schlüssel-Abzugs- bzw. Einsteckposition herausgedreht worden ist, daß jedoch der Haltezapfen (22) bei aus der Abzugs- bzw. Einsteckposition herausgeschwenktem Schlüssel (15) unter Beaufschlagung der Not-Betätigungsvorrichtung so weit aus der Ruhelage nach vorn aus der Frontplatte (11) herausbewegbar ist, daß der Endbereich der Haltezapfen (22) von der Anschlagfläche (26) am Gehäuse (12) freikommt und dadurch die Frontplatte (11) im wesentlichen um eine Querachse so weit schwenkbar ist, daß der Anschlag (27) von der Gegenfläche (28) freikommt.

8. Schlüsselschalter nach Anspruch 7,
**dadurch gekennzeichnet,**
**daß** die Anschlagfläche (26) an einem vorzugsweise von oben in das Gehäuseinnere vorstehenden Vorsprung (29) vorgesehen ist, dessen Ausdehnung in Richtung der Frontplatte (11) so begrenzt ist, daß der Gewindezapfen im mehr oder weniger aus der Normallage herausgeschraubten Zustand von der Anschlagfläche (26) freikommen kann.

9. Schlüsselschalter nach Anspruch 7 oder 8,
**dadurch gekennzeichnet,**
**daß** die Gegenfläche (28) des Gehäuses (12) an einem vorzugsweise von der Unterwand (44) des Gehäuses (12) vorstehenden Befestigungsvorsprung (30) vorgesehen ist, der eine Gewindebohrung (31) zum Festschrauben der Frontplatte mittels nur eines einzigen Bolzens (45) aufweist.

10. Schlüsselschalter nach Anspruch 9,
**dadurch gekennzeichnet,**
**daß** der Gewindebohrung (31) im Befestigungsvorsprung (30) gegenüberliegend eine Befestigungsbohrung (33) in der Frontplatte (11) vorgesehen ist.

11. Schlüsselschalter nach Anspruch 10,
**dadurch gekennzeichnet,**
**daß** mit der Befestigungsbohrung (32) ausgerichtete Bohrungen (33, 34) auch in die Frontplatte (11) abdeckenden Dicht- bzw. Verkleidungsplatten (35, 36) vorgesehen sind.

12. Schlüsselschalter nach einem der Ansprüche 7 bis 11,
**dadurch gekennzeichnet,**
**daß** der Anschlag (27) vorzugsweise unten an einer von der Frontplatte (11) nach hinten vorstehenden Befestigungslasche (37) vorgesehen ist, an der mittels eines Bolzens (38) das Zylinderschloß (13) befestigt ist.

13. Schlüsselschalter nach einem der vorhergehenden Ansprüche,
**dadurch gekennzeichnet,**
**daß** der Haltezapfen (22) in der Normallage zumindest bis annähernd zur Rückwand (39) des Gehäuses (12) reicht und/oder daß der Haltezapfen (22) in der Normallage in eine Bohrung der Rückwand (39) des Gehäuses (12) eingreift.

14. Schlüsselschalter nach einem der Ansprüche 7 bis 13,
**dadurch gekennzeichnet,**
**daß** der Haltezapfen (22) und der Anschlag (27) bezüglich der Achse des Schließzylinders (19) diametral gegenüberliegen.

15. Schlüsselschalter nach einem der vorhergehenden Ansprüche,
**dadurch gekennzeichnet,**
**daß** die Achse des Haltezapfens (22) parallel zur Achse des Schließzylinders (19) verläuft.

16. Schlüsselschalter nach einem der vorhergehenden Ansprüche,
**dadurch gekennzeichnet,**
**daß** der Haltezapfen (22) in geringem Abstand oberhalb des Zylinderschlosses (18) angeordnet ist.

17. Schlüsselschalter nach einem der vorhergehenden Ansprüche,
**dadurch gekennzeichnet,**
**daß** die Befestigungsbohrung (32) für die Frontplatte (11) und gegebenenfalls die Dichtplatte (35) bzw. die Verkleidungsplatte (36) unterhalb des Zylinderschlosses (13) vorgesehen ist.

18. Schlüsselschalter nach einem der vorhergehenden Ansprüche,
**dadurch gekennzeichnet,**
**daß** der Haltezapfen (22) auf seiner von der Frontplatte (11) her zugänglichen Seite eine Werkzeugangriffsausbildung, insbesondere eine Inbus-Bohrung (40) und/oder einen Schlitz (49) für das Einbringen eines Schraubendrehers oder eines Geldstückes aufweist, in die ein geeignetes Werkzeug, insbesondere ein Inbusschlüssel (41) einsteckbar ist.

19. Schlüsselschalter nach einem der vorhergehenden Ansprüche,
**dadurch gekennzeichnet,**
**daß** zwei Schalter (17, 17') symmetrisch zur Schließzylinderachse an einem Kunststoffeinsatz (42) vorgesehen sind, der unabhängig von der Frontplatte (11) in das Gehäuse (12) derart einsetzbar ist, daß der Bart (16) beidseits der Schlüssel-Abzugs- bzw. -Einsteckposition des Schließzylinders (19) die Schalter (17, 17') betätigen kann.

20. Schlüsselschalter nach einem der vorhergehenden Ansprüche,
**dadurch gekennzeichnet,**
**daß** das Gehäuse (12) quaderförmig ausgebildet ist und die Frontplatte eine rechteckige, insbesondere quadratische Form hat.

21. Schlüsselschalter nach einem der vorhergehenden Ansprüche,
**dadurch gekennzeichnet,**
der Haltezapfen (22) zumindest in dem auch die Vertiefung (24) aufweisenden Endbereich hohl ausgebildet ist und dort die Verbindungsmittel (20) für die Not-Betätigungsvorrichtung (18) aufnimmt.

22. Schlüsselschalter nach einem der vorhergehenden Ansprüche,
**dadurch gekennzeichnet,**
**daß** der Kopf des Haltezapfens (22) eine Markierung (50), z.B. in Form eines roten Punktes, aufweist, die mit einer an der Front- bzw. Verkleidungsplatte vorgesehenen Gegenmarkierung (51) derart zusammenwirkt, daß nach dem Einschrauben des Haltezapfens (22) im wesentlichen in die Normallage durch Ausrichtung von Markierung (50) und Gegenmarkierung (51) die exakte Normallage herstellbar ist.

23. Schlüsselschalter nach einem der vorhergehenden Ansprüche,
**dadurch gekennzeichnet,**
**daß** zwischen dem Betätigungskopf (22') und dem eigentlichen Haltezapfen (22) eine Soll-Bruchstelle (52) vorgesehen ist.

## Claims

1. A cable pull key switch for electrical drives of moving apparatuses, in particular for electrical door or gate drives, having an unlocking mechanism which is actuable for the purpose of manual operation of the apparatus on a failure of the electrical drive, having a cylinder lock, in particular a profiled half-cylinder lock (13), secured in an opening (14) of a removable front plate (11) of a box-shaped housing (12), having a lock cylinder (19) into which a key (15) can be inserted from the outside which has a key bit (16) which can be rotated by means of the key (15) at the interior of the housing (12) and which acts on at least one electrical switch (17, 17') on the rotation of the key (15) inserted into the lock cylinder (19) from its removal or insertion position in the one or the other direction, wherein an elongate mechanical emergency actuation apparatus (18) such as a Bowden cable opens in the housing (12), is connected to the unlocking mechanism and is mechanically movable, preferably by means of a tool (41), from one side of the housing (12), preferably from the front side (19), in order to actuate the same, provided that the lock cylinder (19) is located in a pre-determined rotational position outside the key removal or insertion position,
**characterized in that**
the emergency actuation apparatus (18) has a holding spigot (22) which is movably arranged in a bore (21) of the front plate (11), preferably perpendicular thereto, and has a normal position in which the emergency actuation apparatus (18) is inactive and the lock cylinder (19) can be brought into its key removal or insertion position unimpeded by the holding spigot (22) and can only be moved out of the normal position into the unlocking position in order to move the emergency actuation apparatus when, and only when, the lock cylinder (19) is located outside the key removal or insertion position.

2. A key switch in accordance with claim 1, **characterized in that** a reinforcement shoulder (43) having a passage (21') continuing the bore (21) is provided in the region of the bore (21) at the rear surface of the front plate (11).

3. A key switch in accordance with claim 2, **characterized in that** the holding spigot (22) has an abutment (23) which lies axially behind the bit (16) with the holding spigot (22) in the normal position and the lock cylinder (19) in the key removal or insertion position, such that a moving of the holding spigot (22) out of the normal position is prevented and such that the abutment (23) is released from the bit (16) after the rotating of the lock cylinder (19) out of the key removal or insertion position such that the holding spigot (22) can now be pushed into the unlocking position.

4. A key switch in accordance with any one of the preceding claims, **characterized in that** the bore in the front plate (11) and/or the adjoining passage in the reinforcement shoulder (43) is/are a threaded bore (21) or a threaded passage (21') and the holding spigot is a threaded spigot (22) screwed into said threaded bore (21).

5. A key switch in accordance with claim 4, **characterized in that** a recess (24) is located at the periphery of the threaded spigot (22) and is made complementary to the radially outer end region of the bit (16) such that the bit (16) engages in at least a substantially shape matched manner into the recess (24) with the threaded spigot (22) in the normal position and in the key removal or insertion position of the lock cylinder (19) such that an axial displacement of the threaded spigot (22) for the purpose of emergency actuation is then not possible.

6. A key switch in accordance with claim 5, **characterized in that** the recess (24) is only provided at one side and the radial end surface (25) of the switch tongue (16) cooperates with the base of the recess (24) in the normal position of the threaded spigot (22) and of the key removal or insertion position of the lock cylinder (19) such that a rotation of the threaded spigot (22) for the moving of the threaded spigot (22) from the normal position into the unlocking position is made impossible.

7. A key switch in accordance with any one of the preceding claims, **characterized in that** the end region of the holding spigot (22) remote from the front plate (11) preferably lies upwardly opposite an abutment surface (26) on the housing (12) in the normal position and an abutment (27) is provided on the side of the front plate (11) remote from the holding spigot (22) with respect to the lock cylinder (19) and engages behind a counter surface (28) of the housing (12) such that, when the front plate (11) is released from the housing (12), the front plate (11) can not be taken out of the housing (12) even if the lock cylinder (19) has been rotated out of the key removal or insertion position, but that the holding spigot (22) can be moved so far out of the position of rest toward the front out of the front plate (11), when the key (15) is pivoted out of the removal or insertion position while acting on the emergency actuation apparatus, that the end region of the holding spigots (22) is released from the abutment surface (26) on the housing (12) and the front plate (11) is thereby substantially pivotable about a transverse axis so far that the abutment (27) is released from the counter surface (28).

8. A key switch in accordance with claim 7, **characterized in that** the abutment surface (26) is provided at a projection (29), preferably a projection projecting into the housing interior from above, whose extent is limited in the direction of the front plate (11) such that the threaded spigot can be released from the abutment surface (26) in the state more or less unscrewed from the normal position.

9. A key switch in accordance with claim 7 or claim 8, **characterized in that** the counter surface (28) of the housing (12) is provided at a securing projection (30) which preferably projects from the lower wall (44) of the housing (12) and which has a threaded bore (31) for the screwing tight of the front plate by means of only one single bolt (45).

10. A key switch in accordance with claim 9, **characterized in that** the threaded bore (31) is provided in the securing projection (30) lying opposite a fastening bore (33) in the front plate (11).

11. A key switch in accordance with claim 10, **characterized in that** bores (33, 34) aligned with the securing bore (32) are also provided in sealing or lining plates (35, 36) covering the front plate (11).

12. A key switch in accordance with one of claims 7 to 11, **characterized in that** the abutment (27) is preferably provided at the bottom at a securing tab (37) projecting rearwardly from the front plate (11), the cylinder lock (13) being secured to said tab by means of a bolt (38).

13. A key switch in accordance with any one of the preceding claims, **characterized in that** the holding spigot (22) reaches at least approximately up to the rear wall (39) of the housing (12) in the normal position; and/or **in that** the holding spigot (22) engages into a bore of the rear wall (39) of the housing (12) in the normal position.

14. A key switch in accordance with one of claims 7 to 13, **characterized in that** the holding spigot (22) and the abutment (27) lie diametrically opposite with respect to the axis of the lock cylinder (19).

15. A key switch in accordance with any one of the preceding claims, **characterized in that** the axis of the holding spigot (22) extends parallel to the axis of the lock cylinder (19).

16. A key switch in accordance with any one of the preceding claims, **characterized in that** the holding spigot (22) is arranged at a low spacing above the cylinder lock (18).

17. A key switch in accordance with any one of the preceding claims, **characterized in that** the securing bore (32) for the front plate (11) and, optionally, the sealing plate (35) or the lining plate (36) is/are provided beneath the cylinder lock (13).

18. A key switch in accordance with any one of the preceding claims, **characterized in that** at its side accessible from the front plate (11), the holding spigot (22) has a tool application arrangement, in particular an Allen key bore (40) and/or a slot (49) for the introduction of a screwdriver or of a coin, into which a suitable tool, in particular an Allen key (41) can be inserted.

19. A key switch in accordance with any one of the preceding claims, **characterized in that** two switches (17, 17') are provided symmetrically to the lock cylinder axis at a plastic insert (42) which can be inserted into the housing (12) independently of the front plate (11) such that the bit (16) can actuate the switches (17, 17') at both sides of the key removal or insertion position of the lock cylinder (19).

20. A key switch in accordance with any one of the preceding claims, **characterized in that** the housing (12) is made in the shape of a right parallelepiped and the front plate has a rectangular, in particular a square, shape.

21. A key switch in accordance with any one of the preceding claims, **characterized in that** the holding spigot (22) is made hollow at least in the end region also having the recess (24) and there receives the connection means (20) for the emergency actuation apparatus (18).

22. A key switch in accordance with any one of the preceding claims, **characterized in that** the head of the holding spigot (22) has a mark (50), e.g. in the form of a red dot, which cooperates with a counter mark (51) provided at the front plate or at the lining plate such that the precise normal position can be established by aligning the marking (50) and the counter marking (51) after the screwing of the holding spigot (22) substantially into the normal position.

23. A key switch in accordance with any one of the preceding claims, **characterized in that** a desired breakage position (52) is provided between the actuation head (22') and the actual holding spigot (22).

## Revendications

1. Interrupteur à clé avec commande à câble pour des entraînements électriques de dispositifs mobiles, en particulier pour des entraînements électriques de portes ou de portails, comportant un mécanisme de déverrouillage qui, en cas de défaillance de l'entraînement électrique, est actionnable dans le but d'un actionnement manuel du dispositif, une serrure à cylindre fixée dans une ouverture (14) d'une plaque frontale amovible (11) d'un boîtier (12) en forme de caisson, en particulier une serrure à demi-cylindre profilé (13), un cylindre de fermeture (19) dans lequel une clé (15) peut être enfichée depuis l'extérieur qui présente un panneton interrupteur (16) qui est mobile en pivotement au moyen de la clé (15) à l'intérieur du boîtier (12) et qui, lors de la rotation de la clé (15) enfichée dans le cylindre de fermeture (19), sollicite au moins un interrupteur électrique (17, 17') depuis une position d'extraction et d'enfichage respectivement dans l'une et dans l'autre direction, dans lequel un dispositif d'actionnement de secours mécanique allongé, tel qu'une commande à câble Bowden, débouche dans le boîtier (12) et est relié au mécanisme de déverrouillage et est mobile mécaniquement, de préférence au moyen d'un outil (41), pour actionner ledit dispositif depuis un côté du boîtier (12), de préférence depuis le côté frontal (19), si le cylindre de fermeture (19) se trouve dans une position de rotation prédéterminée hors de la position d'extraction ou d'enfichage de clé,
**caractérisé en ce que**
le dispositif d'actionnement de secours (18) comprend un tenon de retenue (22) agencé mobile dans un perçage (21) de la plaque frontale (11) de préférence perpendiculairement à celle-ci, tenon qui occupe une position normale dans laquelle le dispositif d'actionnement de secours (18) est sans effet et le cylindre de fermeture (19) peut être amené sans obstacle dans sa position d'extraction ou d'enfichage de clé par le tenon de retenue (22), et ledit tenon peut être déplacé hors de la position normale pour déplacer le dispositif d'actionnement de secours jusque dans la position de déverrouillage lorsque et uniquement lorsque le cylindre de fermeture (19) se trouve hors de la position d'extraction ou d'enfichage de clé.

2. Interrupteur à clé selon la revendication 1, **caractérisé en ce qu'**il est prévu sur la surface arrière de la plaque frontale (11), dans la zone du perçage (21), un talon de renforcement (43) présentant un canal (21') qui prolonge le perçage (21).

3. Interrupteur à clé selon la revendication 2, **caractérisé en ce que** le tenon de retenue (22) comprend une butée (23) qui, le tenon de retenue (22) se trouvant dans la position normale et le cylindre de fermeture (19) se trouvant dans la position d'extraction ou d'enfichage de clé, se trouve axialement derrière le panneton (16), de telle sorte qu'un enlèvement du tenon de retenue (22) hors de la position normale est interdit, et **en ce que** la butée (23) se libère du panneton (16) après rotation du cylindre de fermeture (19) hors de la position d'extraction ou d'enfichage de clé, de telle sorte que le tenon de retenue (22) peut être déplacé maintenant jusque dans la position de déverrouillage.

4. Interrupteur à clé selon l'une des revendications précédentes, **caractérisé en ce que** le perçage dans la plaque frontale (11) et/ou le canal suivant dans le talon de renforcement (43) sont un perçage taraudé (21) et un canal taraudé (21') respectivement, et le tenon de retenue est un tenon fileté (22) vissé dans ce perçage taraudé (21).

5. Interrupteur à clé selon la revendication 4, **caractérisé en ce qu'**à la périphérie du tenon fileté (22) se trouve un renfoncement (24) qui est ménagé de façon complémentaire à la zone d'extrémité radialement extérieure du panneton (16), de telle sorte que, le tenon fileté (22) se trouvant dans la position normale et le cylindre de fermeture (19) se trouvant dans la position d'extraction ou d'enfichage de clé, le panneton (16) s'engage au moins sensiblement par coopération de formes dans le renfoncement (24), de telle sorte qu'une translation axiale du tenon fileté (22) dans le but d'un actionnement de secours n'est alors pas possible.

6. Interrupteur à clé selon la revendication 5, **caractérisé en ce que** le renfoncement (24) n'est prévu que sur un côté, et **en ce que** la surface d'extrémité radiale (25) de la languette d'interrupteur (16) coopère avec le fond du renfoncement (24), le tenon fileté (22) se trouvant dans la position normale et le cylindre de fermeture (19) se trouvant dans la position d'extraction ou d'enfichage de clé, de telle sorte qu'une rotation du tenon fileté (22) pour le passage du tenon fileté (22) depuis la position normale jusque dans la position de déverrouillage est rendue impossible.

7. Interrupteur à clé selon l'une des revendications précédentes, **caractérisé en ce que** dans la position normale, la zone d'extrémité du tenon de retenue (22) détournée de la plaque frontale (11) se trouve de préférence en haut à l'opposé d'une surface de butée (26) sur le boîtier (12), et **en ce que** sur le côté de la plaque frontale (11) détourné du tenon de retenue (22) par rapport au cylindre de fermeture (19) il est prévu une butée (27) qui s'engage derrière une contre-surface (28) du boîtier (12) de telle sorte que, la plaque frontale (11) étant détachée du boîtier (12), la plaque frontale (11) ne peut pas être enlevée hors du boîtier (12) même si le cylindre de fermeture (19) a été tourné hors de la position d'extraction ou d'enfichage de clé, mais que, la clé (15) étant pivotée hors de la position d'extraction ou d'enfichage en sollicitant le dispositif d'actionnement de secours, le tenon de retenue (22) peut être déplacé hors de la position de repos vers l'avant hors de la plaque frontale (11) aussi loin que la zone d'extrémité du tenon de retenue (22) se libère de la surface de butée (26) sur le boîtier (12) et que la plaque frontale (11) est ainsi mobile en pivotement sensiblement autour d'un axe transversal aussi loin que la butée (27) se libère de la contre-surface (28).

8. Interrupteur à clé selon la revendication 7, **caractérisé en ce que** la surface de butée (26) est prévue sur une saillie (29) dépassant de préférence depuis le haut jusque dans l'intérieur du boîtier, saillie dont l'extension en direction de la plaque frontale (11) est limitée de telle sorte que le tenon fileté peut se libérer de la surface de butée (26) dans l'état dévissé plus ou moins loin hors de la position normale.

9. Interrupteur à clé selon l'une ou l'autre des revendications 7 et 8, **caractérisé en ce que** la contre-surface (28) du boîtier (12) est prévue sur une saillie de fixation (30) dépassant de préférence depuis la paroi inférieure (44) du boîtier (12), saillie qui présente un perçage taraudé (31) pour visser la plaque frontale au moyen d'un seul boulon (45).

10. Interrupteur à clé selon la revendication 9, **caractérisé en ce qu'**à l'opposé du perçage taraudé (31) dans la saillie de fixation (30), il est prévu un perçage de fixation (33) dans la plaque frontale (11).

11. Interrupteur à clé selon la revendication 10, **caractérisé en ce que** des perçages (33, 34) alignés avec le perçage de fixation (32) sont prévus également dans des plaques d'étanchement ou d'habillage (35, 36) recouvrant la plaque frontale (11).

12. Interrupteur à clé selon l'une des revendications 7 à 11, **caractérisé en ce que** la butée (27) est prévue de préférence en bas sur une patte de fixation (37) faisant saillie depuis la plaque frontale (11) vers l'arrière, patte sur laquelle est fixée la serrure à cylindre (13) au moyen d'un boulon (38).

13. Interrupteur à clé selon l'une des revendications précédentes, **caractérisé en ce que** dans la position normale, le tenon de retenue (22) s'étend au moins approximativement jusqu'à la paroi arrière (39) du boîtier (12), et/ou **en ce que** dans la position normale, le tenon de retenue (22) s'engage dans un perçage de la paroi arrière (39) du boîtier (12).

14. Interrupteur à clé selon l'une des revendications 7 à 13, **caractérisé en ce que** le tenon de retenue (22) et la butée (27) sont diamétralement à l'opposé l'un de l'autre par rapport à l'axe du cylindre de fermeture (19).

15. Interrupteur à clé selon l'une des revendications précédentes, **caractérisé en ce que** l'axe du tenon de retenue (22) s'étend parallèlement à l'axe du cylindre de fermeture (19).

16. Interrupteur à clé selon l'une des revendications précédentes, **caractérisé en ce que** le tenon de retenue (22) est agencé à petite distance au-dessus de la serrure à cylindre (13).

17. Interrupteur à clé selon l'une des revendications précédentes, **caractérisé en ce que** le perçage de fixation (32) pour la plaque frontale (11) et le cas échéant pour la plaque d'étanchement (35) ou pour la plaque d'habillage (36) est prévu au-dessous de la serrure à cylindre (13).

18. Interrupteur à clé selon l'une des revendications précédentes, **caractérisé en ce que** sur son côté accessible depuis la plaque frontale (11), le tenon de retenue (22) présente une conformation d'attaque par un outil, en particulier un perçage à six pans creux (40) et/ou une fente (49) pour introduire un tournevis ou une pièce de monnaie, dans lequel/laquelle peut venir s'enficher un outil approprié, en particulier une clé à six pans (41).

19. Interrupteur à clé selon l'une des revendications précédentes, **caractérisé en ce qu'**il est prévu deux interrupteurs (17, 17') symétriquement à l'axe du cylindre de fermeture sur un insert en matière plastique (42) qui peut être mis en place dans le boîtier (12) indépendamment de la plaque frontale (11), de telle sorte que le panneton (16) peut actionner les interrupteurs (17, 17') de part et d'autre de la position d'extraction ou d'enfichage de clé du cylindre de fermeture (19).

20. Interrupteur à clé selon l'une des revendications précédentes, **caractérisé en ce que** le boîtier (12) est réalisé en forme de parallélépipède et la plaque frontale présente une forme rectangulaire, en particulier carrée.

21. Interrupteur à clé selon l'une des revendications précédentes, **caractérisé en ce que** le tenon de retenue (22) est réalisé creux au moins dans la zone d'extrémité présentant également le renfoncement (24), et **en ce qu'**il reçoit ici les moyens de liaison (20) pour le dispositif d'actionnement de secours (18).

22. Interrupteur à clé selon l'une des revendications précédentes, **caractérisé en ce que** la tête du tenon de retenue (22) présente un marquage (50) par exemple sous la forme d'un point rouge qui coopère avec un marquage complémentaire (51) prévu sur la plaque frontale ou sur la plaque d'habillage, de telle sorte qu'après vissage du tenon de retenue (22) sensiblement dans la position normale, la position normale exacte peut être établie par alignement du marquage (50) et du marquage complémentaire (51).

23. Interrupteur à clé selon l'une des revendications précédentes, **caractérisé en ce qu'**il est prévu un emplacement destiné à la rupture entre la tête d'actionnement (22') et le tenon de retenue (22) proprement dit.
